# FASCICULE DE BREVET EUROPEEN

(11) **EP 3 341 594 B1**
(45) Date de publication et mention de la délivrance du brevet: **22.05.2019**
(21) Numéro de dépôt: 16744821.6
(22) Date de dépôt: 11.07.2016
(51) Int. Cl.: F01L 9/04

(54) **CONNECTEUR ÉLECTRIQUE D'UN ACTIONNEUR ÉLECTROMAGNÉTIQUE POUR SOUPAPE**
ELEKTRISCHER STECKVERBINDER FÜR EINER ELEKTROMAGNETISCHER VENTILAKTUATOR
ELECTRICAL CONNECTOR FOR ELECTROMAGNETIC VALVE ACTUATOR

(30) Priorité: 26.08.2015 FR 1557937
(43) Date de publication de la demande: 04.07.2018
(73) Titulaire: PSA AUTOMOBILES S.A., 78300 Poissy (FR)
(72) Inventeur: DIMITROVA, Zlatina, 78000 Versailles (FR); PORTO MENDES, Luiz Gustavo, 78140 Velizy Villacoublay (FR); KOSSOWSKI, Zbigniew, 90-924 Lodz (PL)
(86) Numéro de dépôt international: PCT/FR2016/051767
(87) Numéro de publication internationale: WO 2017/032930

(56) Documents cités:
- US-A- 5 983 847

## Description

L'invention a trait à l'alimentation électrique d'un actionneur électromagnétique pour soupape d'un moteur à combustion interne.

Traditionnellement, la commande des soupapes dans les moteurs à combustion interne est réalisée mécaniquement, par un système de distribution comprenant un ou plusieurs arbre(s) à cames qui entraînent les soupapes, soit directement, soit indirectement par l'intermédiaire de culbuteurs. Un arbre à came est couplé en rotation au vilebrequin par une courroie ou une chaîne de distribution.

Une technique alternative de commande des soupapes est l'actionnement électromagnétique. Dans cette technique, chaque soupape est entraînée au moyen d'un actionneur électromagnétique. Un ou plusieurs aimants génèrent un champ électromagnétique apte à mouvoir, par la force de Laplace, une carcasse sur lequel est enroulée une bobine parcourue par un courant électrique et dont est solidaire la soupape. La soupape est ainsi apte à se mouvoir linéairement dans un sens, par la force de Laplace, lorsque la bobine est alimentée par un courant positif, et respectivement dans le sens inverse lorsqu'elle est alimentée par un courant négatif.

Un circuit électrique de commande pilote chaque actionneur électromagnétique et autrement dit chaque soupape. Les différents circuits électriques de commande associés aux soupapes du moteur sont eux-mêmes sous contrôle d'un calculateur (également appelé contrôle moteur). Le calculateur est relié à différents capteurs qui lui fournissent en temps réel des données sur le moteur et notamment des données relatives à la position du vilebrequin et à la position de chaque soupape par rapport à la culasse. Le calculateur, via les circuits électriques de commande, permet de synchroniser les soupapes avec les autres éléments du moteur tels que les pistons.

Chaque circuit électrique de commande est par exemple fixe par rapport à la culasse et comprend deux bornes aptes à être reliées électriquement aux deux extrémités de la bobine. Plus précisément, chaque borne est reliée, via une voie conductrice d'électricité (par exemple sous la forme d'un fil ou d'un connecteur), à une extrémité de la bobine, ce câblage permettant de former un circuit électrique fermé, apte à piloter électriquement la bobine.

Il est connu de relier les bornes du circuit électrique de commande et les extrémités de la bobine via deux fils électriques standards, montés en parallèle. Dans ce montage, chaque fil est légèrement dénudé puis soudé respectivement à l'une des bornes du circuit électrique de commande et à l'une des extrémités de la bobine. Cependant, même si les fils électriques ont l'avantage d'avoir un faible encombrement et une faible masse, il n'en reste pas moins qu'ils sont inadaptés aux mouvements cycliques de la carcasse sur laquelle est enroulée la bobine, dont la fréquence peut atteindre 3000 cycles par minute, un cycle étant considéré comme une descente et une montée de la soupape. En effet, on constate à court terme, une rupture de la liaison soudée entre la borne du circuit de commande et le fil et/ou entre l'extrémité de la bobine et le fil.

Il est également connu de relier les bornes du circuit électrique de commande et les extrémités de la bobine via deux connecteurs électriques standards, montés en parallèle, chaque connecteur électrique définissant une voie conductrice d'électricité. Dans ce montage, chaque connecteur électrique comprend un corps flexible conducteur d'électricité (par exemple une tresse ou une superposition de fines lamelles) délimité par deux armatures rigides conductrices d'électricité, la portion située entre les colliers étant recouverte d'une enveloppe isolante, une première armature étant par exemple fixée sur la culasse et la deuxième armature opposée étant fixée sur la carcasse. Chaque connecteur est relié électriquement au circuit électrique de commande et à la bobine, via un premier fil reliant une borne et une première armature et un second fil reliant une extrémité de la bobine et la seconde armature.

un exemple d'actionneur électromagnétique est décrit dans le document US 5983847 A.

Par rapport à un câblage uniquement réalisé avec des fils électriques mentionné ci-dessus, l'utilisation de connecteurs électriques permet d'accroître la fiabilité. Toutefois, les connecteurs électriques représentent un encombrement et une masse non négligeables. De plus, le montage des connecteurs nécessite de nombreuses opérations, au détriment de la productivité.

Un premier objectif est de proposer un ensemble de commande d'un actionneur électromagnétique pour soupape de moteur à combustion interne, cet ensemble comprenant un actionneur électromagnétique, un circuit électrique de commande et un connecteur reliant électriquement l'actionneur électromagnétique et le circuit électrique de commande, ce connecteur électrique étant flexible, compact, léger et fiable.

Un deuxième objectif est de proposer un moteur comprenant un ensemble de commande répondant à l'objectif ci-dessus exprimé.

Un troisième objectif est de proposer véhicule automobile comprenant un moteur répondant à l'objectif ci-dessus exprimé.

A cet effet, il est proposé, en premier lieu, un ensemble de commande d'un actionneur électromagnétique pour soupape de moteur à combustion interne, qui comprend :
- un actionneur électromagnétique comportant :
   - une armature ;
   - un équipage mobile par rapport à l'armature et comprenant :
      ∘ une carcasse munie d'une ossature tubulaire ;
      ∘ une bobine enroulée sur l'ossature de la carcasse, cette bobine ayant une extrémité primaire et une extrémité secondaire ;
      ∘ une soupape solidaire de la carcasse ;
- un circuit électrique de commande incluant une borne primaire et une borne secondaire, les bornes primaire et secondaire étant fixes par rapport à l'armature ;
- un connecteur électrique comprenant :
   - un conducteur primaire reliant la borne primaire du circuit électrique de commande à l'extrémité primaire de la bobine ;
   - un conducteur secondaire reliant la borne secondaire du circuit électrique de commande à l'extrémité secondaire de la bobine ;
   les conducteurs primaire et secondaire se présentant chacun sous la forme d'une lame flexible et étant accolés avec interposition d'une couche isolante.

Diverses caractéristiques supplémentaires peuvent être prévues, seules ou en combinaison :
- le connecteur électrique est flexible de sorte à pouvoir se déformer d'une position repos dans laquelle le connecteur est plat à une position montée dans laquelle le connecteur est d'une part fixé sur une surface de contact d'une base de la carcasse et d'autre part sur une surface d'appui d'un support fixe par rapport à l'armature, le connecteur présentant en position montée un corps courbe délimité par une semelle primaire et une semelle secondaire, les semelles primaire et secondaire représentant chacune une portion extrême du connecteur électrique en contact respectivement avec la surface d'appui et la surface de contact;
- les surfaces d'appui et de contact sont planes et positionnées de sorte que des distances OS et OC soient égales,
   où :
   - S est en section le point d'encastrement situé à une extrémité inférieure de la surface d'appui ;
   - C est en section le point d'encastrement situé à une extrémité inférieure de la surface de contact;
   - O est le point d'intersection des normales aux surfaces d'appui et de contact passant respectivement par le point d'encastrement S et le point d'encastrement C.
- la longueur L à plat du connecteur électrique est définie telle que: $L \geq \frac{AπR}{180} + Hs + Hc$ où:
   - R est le rayon du cercle de centre O passant respectivement par le point d'encastrement S et le point d'encastrement C ;
   - A est l'angle, mesuré en degrés, défini entre lesdites normales;
   - Hs est la hauteur de la surface d'appui ;
   - Hc est la hauteur de la surface de contact ;
- l'angle A est compris en 180° et 225° et est avantageusement de 215° ;
- les conducteurs primaire et secondaire sont collés sur la couche isolante ;
- l'épaisseur Ec des conducteurs primaire et secondaire est comprise entre 0.04 mm et 0.12 mm et est avantageusement de 0.08 mm ;
- les conducteurs primaire et secondaire comprenant chacun deux languettes en saillie, l'extrémité primaire et la borne primaire étant chacune fixées sur l'une des languettes du conducteur primaire, l'extrémité secondaire et la borne secondaire étant chacune fixées sur l'une des languettes du conducteur secondaire.

Il est proposé, en deuxième lieu, un moteur à combustion interne comprenant un ensemble de commande tel que présenté précédemment.

Il est proposé, en troisième lieu, un véhicule automobile comprenant un moteur tel que présenté précédemment.

D'autres caractéristiques et avantages de l'invention apparaîtront plus clairement et de manière concrète à la lecture de la description ci-après de modes de réalisation, laquelle est faite en référence aux dessins annexés dans lesquels :
- la figure 1 est une vue en perspective d'un véhicule automobile (en traits pointillés) comprenant un moteur (en traits continus) comportant au moins un ensemble de commande d'un actionneur électromagnétique pour soupape ;
- la figure 2 est une vue en perspective d'un ensemble de commande comprenant un actionneur électromagnétique, un circuit électrique de commande et un connecteur électrique reliant électriquement le circuit électrique de commande à l'actionneur ;
- la figure 3 est une vue en coupe selon le plan III-III de la figure 2 avec deux médaillons de détail à échelle agrandie ;
- la figure 4 est une vue en perspective de détail de la fixation d'une semelle du connecteur électrique sur une carcasse de l'actionneur électromagnétique ;
- la figure 5 est une vue en perspective de détail de la fixation d'une semelle du connecteur électrique sur un support ;
- la figure 6 est une vue en coupe de détail selon le plan III-III de la figure 2 ;
- la figure 7 est une vue en coupe de détail selon le plan III-III de la figure 2 ;
- la figure 8 est une vue de face du connecteur électrique ;
- la figure 9 est une vue de dessous du connecteur électrique.

Sur la figure 1 est représenté un véhicule **1** automobile - ici un véhicule **1** particulier mais il pourrait s'agir de tout autre type de véhicule : utilitaire, camion, engin de chantier.

Le véhicule **1** est équipé d'un moteur **2** à combustion interne muni de cylindres définissant des chambres de combustion et dans lesquels des pistons sont montés coulissants, ces pistons étant liés, par des bielles, à un vilebrequin dont la rotation entraîne les roues du véhicule **1**, via une transmission.

Le moteur **2** comprend, pour chaque cylindre, au moins une soupape d'admission et une soupape d'échappement.

Sur les figures et dans la suite de la description, pour des raisons de clarté, on généralise le terme soupape de sorte que la soupape **3** représentée et décrite puisse être assimilée soit à une soupape d'admission soit à une soupape d'échappement.

Tel qu'illustré sur les figures et notamment les figures 2 et 3, chaque soupape **3** comprend une tige **4** qui s'étend suivant un axe **X** central qui définit une direction verticale. A une extrémité de la tige **4** est formée une tête **5**. Chaque soupape **3** est mobile en translation par rapport à une culasse **6** (partiellement représentée) du moteur **2** entre une position fermée, dans laquelle la tête **5** de la soupape **3** s'appuie contre un siège **7** pour obturer un conduit d'admission (ou, respectivement, un conduit d'échappement) et une position ouverte dans laquelle la tête **5** est écartée du siège **7** pour mettre en communication la chambre de combustion avec le conduit d'admission (ou, respectivement, avec le conduit d'échappement).

Par convention, on définit le positionnement en hauteur d'un élément par rapport à l'axe **X**. Par convention, la hauteur est croissante depuis la tête **5** de la soupape **3** jusqu'à la tige **4** de la soupape **3**. Les termes "inférieur(e)" et "supérieur(e)" associés aux différents éléments font référence à cette convention.

Tel qu'illustré sur la figure 2, un ensemble **8** de commande permet de piloter chaque soupape **3** du moteur **2** à combustion interne. Un ensemble **8** de commande comprend un actionneur **9** électromagnétique actionnant la soupape **3**, un circuit **10** électrique de commande pilotant l'actionneur **9** et un connecteur **11** électrique reliant électriquement l'actionneur **9** électromagnétique et le circuit **10** électrique de commande. Les différents circuits **10** électriques de commande associés aux différentes soupapes **3** du moteur **2** sont eux-mêmes sous contrôle d'un calculateur (également appelé contrôle moteur).

Le calculateur est relié à différents capteurs qui lui fournissent en temps réel des données sur le moteur **2** et notamment sur la position du vilebrequin et la position de chaque soupape **3** par rapport à la culasse **6**.

Grâce à ce retour d'informations, le calculateur pilote indépendamment chaque actionneur **9** électromagnétique via le circuit **10** électrique de commande auquel il est associé, afin de synchroniser les soupapes **3** avec les autres éléments du moteur **2**, tels que les pistons.

Selon le mode de réalisation illustré sur les figures, chaque actionneur **9** comprend, d'une part, une armature **12** fixe par rapport à la culasse **6** et définissant un circuit **13** magnétique, et d'autre part, un équipage **14** mobile.

Le circuit **13** magnétique inclut d'une part un aimant **15** annulaire qui s'étend de manière symétrique autour de l'axe **X** central, et d'autre part, une pièce **16** polaire annulaire supérieure et une pièce **17** polaire annulaire inférieure, ces pièces **16**, **17** polaires étant symétriques autour de l'axe **X** central et prenant en sandwich l'aimant **15**. Le circuit **13** magnétique comprend en outre un noyau **18** central qui se présente sous la forme d'un cylindre de révolution autour de l'axe **X** central.

Le noyau **18** est logé de manière concentrique dans un alésage défini intérieurement et conjointement par l'aimant **15** et les pièces **16**, **17** polaires. En d'autres termes, l'aimant **15** et les pièces **16**, **17** polaires s'étendent de manière annulaire autour du noyau **18**. Le diamètre externe du noyau **18** est inférieur au diamètre interne de l'alésage, de sorte qu'est défini un entrefer, entre le noyau **18** et les pièces **16**, **17** polaires, c'est-à-dire un espace dans lequel le champ magnétique est dirigé sensiblement radialement, et plus précisément, un entrefer supérieur entre le noyau **18** et la pièce **16** polaire supérieure, et un entrefer inférieur entre le noyau **18** et la pièce **17** polaire inférieure.

Le circuit **13** magnétique génère un champ magnétique dont les lignes de champs sont toriques autour de l'axe **X** central.

L'équipage **14** mobile inclut une carcasse **19** qui comprend une base **20** s'étendant hors de l'armature **12** et une ossature **21** tubulaire s'étendant en saillie verticale à partir de la base **20**. Cette carcasse **19** est réalisée dans un matériau non conducteur d'électricité, par exemple dans un matériau polymère.

L'ossature **21** s'étend sensiblement sur toute la hauteur de l'armature **12** entre le noyau **18** et l'aimant **15**. L'ossature **21** présente une section supérieure plongée dans l'entrefer supérieur et une section inférieure plongée dans l'entrefer inférieur.

L'équipage **14** mobile comprend en outre une bobine **22** réalisée par enroulement hélicoïdal d'un fil réalisé dans un matériau conducteur en électricité, cette bobine **22** comprenant :
- une portion supérieure enroulée, dans un sens primaire, autour de la section supérieure de l'ossature **21** et plongée dans l'entrefer supérieur ;
- une portion inférieure enroulée, dans un sens secondaire opposé au sens primaire, autour de la section inférieure de l'ossature **21** et plongée dans l'entrefer inférieur.

La bobine **22** présente en outre une extrémité **23** primaire et une extrémité **24** secondaire au travers desquelles la bobine **22** est alimentée en courant, ces extrémités **23**, **24** primaire et secondaire faisant saillie hors de la carcasse **19** à proximité de la base **20**, tel que représenté sur la figure 4.

Tel que représenté sur les figures et notamment les figures 2 et 3, la soupape **3** est intégrée à l'équipage **14** mobile en étant solidaire de la carcasse **19**, par exemple au moyen de vis.

La circulation d'un courant dans la bobine **22** génère, par l'interaction avec le champ magnétique, une force connue sous le nom de force de Laplace, qui produit un déplacement de la bobine **22** entrainant avec elle la soupape **3**.

La force de Laplace est proportionnelle au champ magnétique, à l'intensité du courant et à la longueur du solénoïde constituant la bobine **22**.

L'alimentation de la bobine **22** avec un courant positif permet le déplacement de la soupape **3** dans un sens et respectivement dans un sens inverse lorsque la bobine **22** est alimentée avec un courant négatif.

Le circuit **10** électrique de commande est fixe par rapport à l'armature **12**, et comprend une borne **25** primaire et une borne **26** secondaire, les bornes **25**, **26** primaire et secondaire étant respectivement aptes à être reliées aux extrémités **23**, **24** de la bobine **22** via le connecteur **11** électrique flexible. Selon l'exemple illustré sur les figures et notamment les figures 2 et 5, chaque borne **25**, **26** présente une rallonge **27** conductrice d'électricité, flexible, se présentant par exemple sous la forme d'un câble électrique, cette rallonge **27** flexible permettant de s'adapter à l'environnement extérieur entre le circuit **10** électrique de commande et le connecteur **11** électrique.

Le connecteur **11** électrique comprend d'une part un conducteur **28** primaire reliant électriquement la borne **25** primaire du circuit **10** électrique de commande à l'extrémité **23** primaire de la bobine **22**, et d'autre part, un conducteur **29** secondaire reliant électriquement la borne **26** secondaire du circuit **10** électrique de commande à l'extrémité **24** secondaire de la bobine **22**. Les conducteurs **28**, **29** primaire et secondaire se présentent chacun sous la forme d'une lame flexible et sont accolés avec interposition d'une couche **30** isolante.

Le connecteur **11** électrique est flexible, de sorte à pouvoir se déformer d'une position repos (non montée et non alimentée en courant, voir figures 8 et 9) dans laquelle il est sensiblement plat, à une position montée (non alimentée en courant, voir figures 2, 3, 4, 5 et 7) dans laquelle le connecteur **11** est d'une part fixé sur la base **20** de la carcasse **19** et d'autre part sur un support **31** fixe par rapport à l'armature **12**.

Le connecteur **11** électrique, en position montée, présente un corps **32** courbe (notamment circulaire ou elliptique) délimité latéralement par une semelle **33** primaire et une semelle **34** secondaire. Les semelles **33**, **34** primaire et secondaire représentent chacune une portion extrême du connecteur **11** électrique en contact respectivement avec une surface **35** d'appui du support **31** et une surface **38** de contact de la carcasse **19**.

Selon le mode de réalisation illustré sur les figures, le corps **32** est circulaire, chaque semelle **33**, **34** étant plate et tangente au corps **32**.

Selon le mode de réalisation illustré sur les figures, plus précisément, la semelle **33** primaire est fixée sur la surface **35** d'appui plane du support **31**, via une rondelle **36** épaulée et une vis **37**. De la même manière, la semelle **34** secondaire est fixée sur la surface **38** de contact plane de la carcasse **19** via une rondelle **36** épaulée et une vis **37**. Les rondelles **36** épaulées et les vis **37** sont réalisées dans un matériau non conducteur d'électricité, par exemple un matériau polymère.

L'exemple illustré n'est en rien limitatif, les surfaces **35**, **38** d'appui et de contact pourraient être de toute autre forme.

Tel qu'illustré sur la figure 6, dans le but de déterminer la longueur **L** à plat (en position repos) du connecteur **11** électrique nécessaire pour obtenir le profil souhaitée de celui-ci en position montée, on définit un point d'encastrement **S** du connecteur **11** électrique sur le support **31** et un point d'encastrement **C** du connecteur **11** électrique sur la carcasse **19**. En section, le point d'encastrement **S** est situé sur la surface **35** d'appui, à une extrémité inférieure de cette surface d'appui **35**. De la même manière, en section, le point d'encastrement **C** est situé sur la surface **38** de contact, à une extrémité inférieure de la base **20** de la carcasse **19**. On définit le point **O** comme étant le point d'intersection des normales **39** aux surfaces **35**, **38** d'appui et de contact passant respectivement par les points **S** et **C**, les distances **OS** et **OC** étant égales. On a représenté en outre, en trait mixte, l'arc **40** du cercle de centre **O** passant par les points **S** et **C**, cet arc **40** ayant un rayon **R** (égal aux distances **OS** et **OC**) et un angle **A** (également angle entre les normales **39**). On note en outre respectivement **Hs** et **Hc**, la hauteur de la surface **35** d'appui et la hauteur de la surface **38** de contact, mesurées en section, tel qu'illustré sur la figure 6.

Avantageusement, la longueur **L** à plat (en position repos) du connecteur **11** est exprimée de la manière suivante (A étant exprimé en degrés): $L \geq \frac{A ⁢ π ⁢ R}{180} + Hs + Hc$

Cette exigence dimensionnelle associée au connecteur **11** électrique, définie ci-dessus, permet à l'équipage **14** mobile de réaliser sa course prédéfinie (environ 8 mm) à des fréquences importantes tout en limitant les efforts résiduels générés par le connecteur **11** sur la carcasse **19** au bénéfice de la consommation d'électricité et du contrôle de la soupape **3**.

L'angle **A** est compris entre 180° et 225°, et est avantageusement de 215°. Les hauteurs **Hs** et **Hc** sont comprises entre 1 mm et 7 mm, et sont avantageusement de 4 mm. Le rayon **R** est compris entre 4 mm et 12 mm, et est avantageusement de 8,6 mm.

Selon le mode de réalisation représenté sur les figures et notamment la figure 2, en position montée, les semelles **33**, **34** primaire et secondaire ont respectivement une hauteur égales aux hauteurs **Hs** et **Hc**, et le corps **32** du connecteur **11** électrique est défini selon les caractéristiques géométriques de l'arc **40** à savoir un rayon extérieur **R** et un angle **A**.

Selon le mode de réalisation illustré sur les figures, le conducteur **28** primaire (respectivement le conducteur **29** secondaire) comprend deux languettes **41**, chaque languette **41** s'étendant en saillie axiale au niveau d'une semelle **33**, **34**, les deux languettes **41** étant en regard l'une de l'autre, chaque languette **41** comprenant un trou **42** apte à recevoir soit l'une des extrémités **23**, **24** de la bobine **22** soit la rallonge **27** de l'une des bornes **25**, **26** du circuit **10** électrique de commande. Les languettes **41** du conducteur **28** primaire sont opposées aux languettes **41** du conducteur **29** secondaire. L'extrémité **23** primaire de la bobine **22** et la borne **25** primaire du circuit **10** électrique de commande sont reliées électriquement au conducteur **28** primaire via les languettes **41**. De la même manière, l'extrémité **24** secondaire de la bobine **22** et la borne **26** secondaire du circuit **10** électrique de commande sont reliées électriquement au conducteur **29** secondaire via les languettes **41**.

Plus précisément, chaque extrémité **23**, **24** de la bobine **22** est dans un premier temps introduite dans le trou **42** de la languette **41** correspondante, puis dans un second temps, l'extrémité **23**, **24** est par exemple soudée à la languette **41** de sorte à avoir une continuité électrique. De la même manière, chaque rallonge **27** dénudée est dans un premier temps introduite dans le trou **42** de la languette **41** correspondante, puis dans un second temps, la portion dénudée de la rallonge **27** est soudée à la languette **41**, de sorte à avoir une continuité électrique.

Les conducteurs **28**, **29** primaire et secondaire se présentent sous la forme d'une lame flexible réalisée dans un matériau conducteur ayant une conductivité électrique élevée, tel que le cuivre, ces conducteurs **28**, **29** ayant une épaisseur **Ec** et une largeur **Lc** (largeur mesurée au niveau du corps **32** du connecteur **11** et autrement dit ne prenant pas en compte la languette **41**), tel qu'illustré sur les figures 8 et 9.

L'épaisseur **Ec** est par exemple comprise entre 0.04 mm et 0.12 mm, et est avantageusement de 0.08 mm. La largeur **Lc** est par exemple comprise entre 2 mm et 8 mm, et est avantageusement de 5 mm.

La couche **30** isolante est réalisée dans un matériau non conducteur en électricité, tel que le carton ou un matériau polymère. La couche **30** isolante a pour fonction d'isoler électriquement les conducteurs **28**, **29** l'un de l'autre.

Les conducteurs **28**, **29** primaire et secondaire ainsi que la couche **30** isolante sont avantageusement collés entre eux.

Selon un mode de réalisation non représenté, le connecteur **11** électrique comprend une couche **30** isolante supplémentaire qui est accolée au conducteur **28** primaire, de sorte que le conducteur **28** primaire soit intercalé entre deux couches **30** isolantes.

Selon un autre mode de réalisation non représenté, le connecteur **11** électrique comprend deux couches **30** isolantes supplémentaires qui sont respectivement accolées au conducteur **28** primaire et au conducteur **29** secondaire, de sorte que chaque conducteur **28**, **29** soit intercalé entre deux couches **30** isolantes.

L'ensemble **8** de commande qui vient d'être décrit offre les avantages suivants.

Premièrement, par ses caractéristiques géométriques et structurelles, le connecteur **11** électrique possède une faible masse et une grande flexibilité, ces propriétés permettant de réduire considérablement les efforts résiduels générés par le connecteur **11** sur la carcasse **19** au bénéfice de la consommation d'électricité et du contrôle de la soupape **3**.

Deuxièmement, le montage du connecteur **11** électrique est réalisé par l'intermédiaire de deux rondelles **36** épaulées et deux vis **37** au bénéfice de la productivité.

Troisièmement, étant donné le nombre important de soupapes **3** au sein du moteur **2**, la faible masse du connecteur **11** permet de participer à la diminution de la consommation en carburant et des émissions polluantes du véhicule **1**.

Quatrièmement, le connecteur **11** électrique est compact au bénéfice de l'encombrement général du moteur **2**.

## Revendications

1. Ensemble (**8**) de commande d'un actionneur (**9**) électromagnétique pour soupape (**3**) de moteur (**2**) à combustion interne, qui comprend :
- un actionneur (**9**) électromagnétique comportant :
• une armature (**12**) ;
• un équipage (**14**) mobile par rapport à l'armature (**12**) et comprenant :
o une carcasse (**19**) munie d'une ossature (**21**) tubulaire ;
o une bobine (**22**) enroulée sur l'ossature (**21**) de la carcasse (**19**), cette bobine (**22**) ayant une extrémité (**23**) primaire et une extrémité (**24**) secondaire ;
o une soupape (**3**) solidaire de la carcasse (**19**) ;
- un circuit (**10**) électrique de commande incluant une borne (**25**) primaire et une borne (**26**) secondaire, les bornes (**25**, **26**) primaire et secondaire étant fixes par rapport à l'armature (**12**) ;
- un connecteur (**11**) électrique comprenant :
• un conducteur (**28**) primaire reliant la borne (**25**) primaire du circuit (**10**) électrique de commande à l'extrémité (**23**) primaire de la bobine (**22**) ;
• un conducteur (**29**) secondaire reliant la borne (**26**) secondaire du circuit (**10**) électrique de commande à l'extrémité (**24**) secondaire de la bobine (**22**) ;
**caractérisé en ce que** les conducteurs (**28**, **29**) primaire et secondaire se présentent chacun sous la forme d'une lame flexible et sont accolés avec interposition d'une couche (**30**) isolante.

2. Ensemble (**8**) selon la revendication 1, **caractérisé en ce que** le connecteur (**11**) électrique est flexible de sorte à pouvoir se déformer d'une position repos dans laquelle le connecteur (**11**) est plat à une position montée dans laquelle le connecteur (**11**) est d'une part fixé sur une surface (**38**) de contact d'une base (**20**) de la carcasse (**19**) et d'autre part sur une surface (**35**) d'appui d'un support (**31**) fixe par rapport à l'armature (**12**), le connecteur (**11**) présentant en position montée un corps (**32**) courbe délimité par une semelle (**33**) primaire et une semelle (**34**) secondaire, les semelles (**33**, **34**) primaire et secondaire représentant chacune une portion extrême du connecteur (**11**) électrique en contact respectivement avec la surface (**35**) d'appui et la surface (**38**) de contact.

3. Ensemble (**8**) selon la revendication 2, **caractérisé en ce que** les surfaces (**35**, **38**) d'appui et de contact sont planes et positionnées de sorte que des distances **OS** et **OC** soient égales,
où :
- **S** est en section le point d'encastrement situé à une extrémité inférieure de la surface (**35**) d'appui ;
- **C** est en section le point d'encastrement situé à une extrémité inférieure de la surface (**38**) de contact;
- **O** est le point d'intersection des normales (**39**) aux surfaces (**35**, **38**) d'appui et de contact passant respectivement par le point d'encastrement **S** et le point d'encastrement **C**.

4. Ensemble (**8**) selon la revendication 3, **caractérisé en ce que** la longueur L à plat du connecteur (**11**) électrique est définie telle que: $L \geq \frac{A ⁢ π ⁢ R}{180} + Hs + Hc$
où:
- **R** est le rayon du cercle de centre **O** passant respectivement par le point d'encastrement **S** et le point d'encastrement **C** ;
- **A** est l'angle, mesuré en degrés, défini entre lesdites normales (39);
- **Hs** est la hauteur de la surface (**35**) d'appui ;
- **Hc** est la hauteur de la surface (**38**) de contact.

5. Ensemble (**8**) selon la revendication 4, **caractérisé en ce que** l'angle **A** est compris en 180° et 225° et est avantageusement de 215°.

6. Ensemble (**8**) selon l'une quelconque des revendications précédentes, **caractérisé en ce que** les conducteurs (**28**, **29**) primaire et secondaire sont collés sur la couche (**30**) isolante.

7. Ensemble (**8**) selon l'une quelconque des revendications précédentes, **caractérisé en ce que** l'épaisseur **Ec** des conducteurs (**28**, **29**) primaire et secondaire est comprise entre 0.04 mm et 0.12 mm et est avantageusement de 0.08 mm.

8. Ensemble (**8**) selon l'une quelconque des revendications précédentes, **caractérisé en ce que** les conducteurs (**28**, **29**) primaire et secondaire comprennent chacun deux languettes (**41**) en saillie, l'extrémité (**23**) primaire et la borne (**25**) primaire étant chacune fixées sur l'une des languettes (**41**) du conducteur (**28**) primaire, l'extrémité (**24**) secondaire et la borne (**26**) secondaire étant chacune fixées sur l'une des languettes (**41**) du conducteur (**29**) secondaire.

9. Moteur (**2**) à combustion interne comprenant un ensemble (**8**) de commande selon l'une des revendications précédentes.

10. Véhicule (**1**) automobile comprenant un moteur (**2**) selon la revendication 9.

## Patentansprüche

1. Steuereinheit (8) eines elektromagnetischen Aktuators (9) für Ventil (3) einer Brennkraftmaschine (2), die Folgendes umfasst:
- einen elektromagnetischen Aktuator (9), der Folgendes umfasst:
• eine Bewehrung (12);
• eine Ausrüstung (14), die bezüglich der Bewehrung (12) beweglich ist und Folgendes umfasst:
o ein Gestell (19), das mit einem röhrenförmigen Gerippe (21) versehen ist;
o eine Spule (22), die auf das Gerippe (21) des Gestells (19) gewickelt ist, wobei diese Spule (22) ein Primärende (23) und ein Sekundärende (24) aufweist;
∘ ein Ventil (3), das fest mit dem Gestell (19) verbunden ist;
- eine elektrische Steuerschaltung (10), die eine Primärklemme (25) und eine Sekundärklemme (26) aufweist, wobei die Primär- und die Sekundärklemme (25, 26) bezüglich der Bewehrung (12) stationär sind;
- einen elektrischen Steckverbinder (11), der Folgendes umfasst
• einen Primärleiter (28), der die Primärklemme (25) der elektrischen Steuerschaltung (10) mit dem Primärende (23) der Spule (22) verbindet;
• einen Sekundärleiter (29), der die Sekundärklemme (26) der elektrischen Steuerschaltung (10) mit dem Sekundärende (24) der Spule (22) verbindet;
**dadurch gekennzeichnet, dass** der Primär- und der Sekundärleiter (28, 29) jeweils die Form einer biegsamen Klinge aufweisen und mit Zwischenfügen einer Isolierschicht (30) aneinandergefügt sind.

2. Einheit (8) nach Anspruch 1, **dadurch gekennzeichnet, dass** der elektrische Steckverbinder (11) derart biegsam ist, dass er sich von einer Ruheposition, in der der Steckverbinder (11) flach ist, zu einer montierten Position, in der der Steckverbinder (11) einerseits auf einer Kontaktoberfläche (38) einer Basis (20) des Gestells (19) und andererseits auf einer Auflageoberfläche (35) eines Trägers (31), der bezüglich der Bewehrung (12) stationär ist, verformen kann, wobei der Steckverbinder (11) in montierter Position einen gewölbten Körper (32) aufweist, der durch eine Primärsohle (33) und eine Sekundärsohle (34) abgegrenzt ist, wobei die Primär- und Sekundärsohle (33, 34) jeweils einen Endabschnitt des elektrischen Steckverbinders (11) jeweils in Berührung mit der Auflageoberfläche (35) und der Kontaktoberfläche (38) darstellen.

3. Einheit (8) nach Anspruch 2, **dadurch gekennzeichnet, dass** die Auflage- und die Kontaktoberfläche (35, 38) flach und derart positioniert sind, dass die Abstände OS und OC gleich sind,
wobei:
- S im Querschnitt die Verschachtelungsstelle ist, die an einem unteren Ende der Auflageoberfläche (35) liegt;
- C im Querschnitt die Verschachtelungsstelle ist, die an einem unteren Ende der Kontaktoberfläche (38) liegt;
- O die Schnittstelle der Senkrechten (39) zu der Auflage- und der Kontaktoberfläche (35, 38) ist, die jeweils durch die Verschachtelungsstelle S und die Verschachtelungsstelle C verlaufen.

4. Einheit (8) nach Anspruch 3, **dadurch gekennzeichnet, dass** die flache Länge L des elektrischen Steckverbinders (11) derart definiert ist, dass: $L \geq \frac{A ⁢ π ⁢ R}{180} + Hs + Hc ,$ wobei:
- R der Radius des Kreises mit Mitte 0 ist, der jeweils durch die Verschachtelungsstelle S und die Verschachtelungsstelle C verläuft;
- A der Winkel, gemessen in Grad, ist, der zwischen den Senkrechten (39) definiert ist;
- Hs die Höhe der Auflageoberfläche (35) ist;
- Hc die Höhe der Kontaktoberfläche (38) ist.

5. Einheit (8) nach Anspruch 4, **dadurch gekennzeichnet, dass** der Winkel A zwischen 180° und 225° liegt und vorteilhafterweise 215° beträgt.

6. Einheit (8) nach einem der vorstehenden Ansprüche, **dadurch gekennzeichnet, dass** der Primär- und der Sekundärleiter (28, 29) auf die Isolierschicht (30) geklebt sind.

7. Einheit (8) nach einem der vorstehenden Ansprüche, **dadurch gekennzeichnet, dass** die Stärke Ec des Primär- und des Sekundärleiters (28, 29) zwischen 0,04 und 0,12 liegt und bevorzugt 0,08 mm beträgt.

8. Einheit (8) nach einem der vorstehenden Ansprüche, **dadurch gekennzeichnet, dass** der Primär- und der Sekundärleiter (28, 29) jeweils zwei vorragende Laschen (41) umfassen, wobei das Primärende (23) und die Primärklemme (25) jeweils an einer der Laschen (41) des Primärleiters (28) befestigt sind, wobei das Sekundärende (24) und die Sekundärklemme (26) jeweils auf einer der Laschen (41) des Sekundärleiters (29) befestigt sind.

9. Brennkraftmaschine (2), die eine Steuereinheit (8) nach einem der vorstehenden Ansprüche umfasst.

10. Kraftfahrzeug (1), das einen Motor (2) nach Anspruch 9 umfasst.

## Claims

1. A control assembly (8) of an electromagnetic actuator (9) for a valve (3) of an internal combustion engine (2), which includes:
- an electromagnetic actuator (9) comprising:
• an armature (12);
• a moving gear (14) able to move with respect to the armature (12) and including:
∘ a carcass (19) provided with a tubular framework (21);
∘ a coil (22) wound on the framework (21) of the carcass (19), this coil (22) having a primary end (23) and a secondary end (24);
∘ a valve (3) integral with the carcass (19) ;
- an electrical control circuit (10) including a primary terminal (25) and a secondary terminal (26), the primary and secondary terminals (25, 26) being fixed with respect to the armature (12) ;
- an electrical connector (11) including:
• a primary conductor (28) connecting the primary terminal (25) of the electrical control circuit (10) to the primary end (23) of the coil (22);
• a secondary conductor (29) connecting the secondary terminal (26) of the electrical control circuit (10) to the secondary end (24) of the coil (22);
**characterized in that** the primary and secondary conductors (28, 29) each have the form of a flexible blade and adjoin one another with interposition of an insulating layer (30).

2. The assembly (8) according to Claim 1, **characterized in that** the electrical connector (11) is flexible so as to be able to deform from a position of rest, in which the connector (11) is flat to a mounted position, in which the connector (11) is, on the one hand, fixed on a contact surface (38) of a base (20) of the carcass (19) and, on the other hand, on a bearing surface (35) of a fixed support (31) with respect to the armature (12), the connector (11) having, in mounted position, a curved body (32) delimited by a primary bed (33) and a secondary bed (34), the primary and secondary beds (33, 34) each representing an extreme portion of the electrical connector (11) in contact respectively with the bearing surface (35) and the contact surface (38).

3. The assembly (8) according to Claim 2, **characterized in that** the bearing and contact surfaces (35, 38) are flat and are positioned such that distances OS and OC are equal,
where:
- S is in section the embedding point situated at a lower end of the bearing surface (35);
- C is in section the embedding point situated at a lower end of the contact surface (38);
- O is the point of intersection of the normals (39) to the bearing and contact surfaces (35, 38) passing respectively through the embedding point S and the embedding point C.

4. The assembly (8) according to Claim 3, **characterized in that** the flat length L of the electrical connector (11) is defined such that: $L \geq \frac{AπR}{180} + Hs + Hc$ where:
- R is the radius of the circle of centre 0 passing respectively through the embedding point S and the embedding point C;
- A is the angle, measured in degrees, defined between said normals (39);
- Hs is the height of the bearing surface (35);
- Hc is the height of the contact surface (38).

5. The assembly (8) according to Claim 4, **characterized in that** the angle A is comprised between 180° and 225° and is advantageously 215°.

6. The assembly (8) according to any one of the preceding claims, **characterized in that** the primary and secondary conductors (28, 29) are bonded to the insulating layer (30).

7. The assembly (8) according to any one of the preceding claims, **characterized in that** the thickness Ec of the primary and secondary conductors (28, 29) is comprised between 0.04 mm and 0.12 mm and is advantageously 0.08 mm.

8. The assembly (8) according to any one of the preceding claims, **characterized in that** the primary and secondary conductors (28, 29) each include two projecting tabs (41), the primary end (23) and the primary terminal (25) each being fixed to one of the tabs (41) of the primary conductor (28), the secondary end (24) and the secondary terminal (26) each being fixed to one of the tabs (41) of the secondary conductor (29).

9. An internal combustion engine (2) including a control assembly (8) according to one of the preceding claims.

10. A motor vehicle (1) including an engine (2) according to Claim 9.
